# EUROPÄISCHE PATENTSCHRIFT

(11) **EP 0 582 900 B1**
(45) Veröffentlichungstag und Bekanntmachung des Hinweises auf die Patenterteilung: **28.05.1997**
(21) Anmeldenummer: 93112092.7
(22) Anmeldetag: 28.07.1993
(51) Int. Cl.: F21M 1/00, F21V 19/00

(54) **Arbeitsfeldleuchte für die medizinische, insbesondere zahnmedizinische Praxis**
Working area lamp for medical, in particular for dental practice
Lampe d'éclairage du champ de travail pour cabinet médical, notamment dentaire

(30) Priorität: 11.08.1992 DE 4226595
(43) Veröffentlichungstag der Anmeldung: 16.02.1994
(73) Patentinhaber: SIEMENS AKTIENGESELLSCHAFT, 80333 München (DE)
(72) Erfinder: Behringer, Wolfgang, D-64625 Bensheim-Wilmshausen (DE)

(56) Entgegenhaltungen:
- DE-A- 3 807 584
- DE-U- 9 013 302
- FR-A- 1 108 909

## Beschreibung

Die Erfindung betrifft eine Arbeitsfeldleuchte, die insbesondere für die zahnärztliche Praxis vorgesehen ist.

Bei Arbeitsfeldleuchten, die im besonderen für die zahnärztliche Praxis eingesetzt werden, kommen heute vorwiegend Halogenlampen zur Anwendung, deren Glaskolben bekannterweise nicht mit den bloßen Fingern berührt werden sollten. Die Leuchtenkonstruktion ist deshalb so auszuführen, daß ein Wechseln der Lampe mit den üblichen Schutzmaßnahmen zur Vermeidung einer Berührung einfach durchzuführen ist.

Bei einer bekannten Arbeitsleuchte sind zum Wechseln der Lampe frontseitig angeordnete Halte- und Blendteile zu entfernen. Danach ist die im Innern des Leuchtengehäuses befindliche Lampe zugänglich, und zwar von der Glaskolbenseite aus. Bei einer anderen bekannten Konstruktion (US-PS 4 254 454) ist die Lampe von der Rückseite der Leuchte aus zugänglich, indem der schwenkbar am Leuchtengehäuse angeordnete Reflektor zum Wechseln der Lampe nach außen geschwenkt wird.

Beiden Konstruktionen gemeinsam ist, daß vor einem Wechsel der Lampe die Spannungsversorgung abgeschaltet werden muß, damit beim Austausch der Lampe eine mögliche Berührung mit spannungsführenden Teilen ausgeschlossen ist. Das gleiche gilt auch für eine andere bekannte Konstruktion (DE-GM 8 800 561), die eine Fassung für eine Zweistift-Halogenlampe beschreibt. Der Sockel der Fassung enthält einerseits Fassungskontakte für die Lampenstifte und andererseits Befestigungsbereiche zur Halterung der Fassung, z.B. an einem Gehäuse. Der Sockel ist hierzu mittels Schrauben, die in Niete eingeschraubt werden, an Stromleiterschienen befestigbar. Zum Auswechseln der Lampe wird diese aus der Sockelfassung gezogen. Dabei muß zwangsweise die Lampe angefaßt werden. Die Strom- bzw. Spannungsführung bleibt bis zum Sockel bestehen, was bedeutet, daß ein Wechsel der Lampe nur dann an stromlosen Teilen erfolgen kann, wenn, wie bei dem zuvor erläuterten Stand der Technik, die Spannungsversorgung vorher unterbrochen wird.

Aus der FR-A-1 108 909 ist eine für chirurgische Zwecke vorgesehene Leuchte bekannt, bei der der Reflektor frontseitig, also an der Lichtaustrittsseite, von einer Glasplatte abgedeckt ist. Reflektor und Glasplatte bilden so ein geschlossenes Gehäuse und sind durch ein zylindrisches Rohr aus transparentem Material miteinander verbunden. Die Lampe, die von dem transparenten Rohr umgeben ist, ist an einem an der Glasplatte befestigten Träger mittels eines Bajonettverschlusses leicht lösbar gehaltert. Sowohl die Lampenhalterung als auch der Reflektor enthalten Öffnungen, die eine achsparallele Luftzirkulation innerhalb des zylindrischen Rohres ermöglichen, so daß die von der Lampe erzeugte warme Luft nach außen abgeführt werden kann, ohne daß sie auf den Reflektor auftrifft.

Aus der DE-A-38 07 584 ist ferner eine Operationsleuchte bekannt, die zwei axial beabstandete innere Reflektoren und einen diese mit radialem Abstand koaxial umgebenden äußeren Ringreflektor aufweist. Zwischen den beiden inneren Reflektoren ist eine punktförmige Lichtquelle angeordnet. Zur Veränderung der Größe des Beleuchtungsfeldes kann die Lichtquelle in axialer Richtung verstellt werden. Hierzu ist der Lampensockel an einem Träger gehaltert, der drehbar in einem Verschlußteil gelagert und mit einem aus dem Verschlußteil herausragenden Griff drehfest verbunden ist. Zum Austausch der Lichtquelle kann diese zusammen mit dem Verschlußteil aus dem Leuchtengehäuse herausgenommen werden.

Der im Anspruch 1 angegebenen Erfindung liegt die Aufgabe zugrunde, eine Arbeitsfeldleuchte anzugeben, mit der es möglich ist, Lampe und einen elektrisch antreibbaren Lüfter zur Kühlung der Lampe im spannungslosen Zustand der Lampenfassung wechseln zu können, ohne daß die Lampe von Hand angefaßt und die Stromzuführungen vorher getrennt zu werden brauchen und mit der das Trennen der Lampe vom Lampensockel ohne Behinderung durch Reflektor oder Leuchtengehäuse möglich ist.

Dadurch, daß Lampe, Lampensockel und Lüfter Bestandteil einer von der Vorderseite aus in das Leuchtengehäuse einsetzbaren und mechanisch wieder trennbaren Baueinheit sind, die auch die Schleifkontakte enthalten, ist eine einfache und völlig gefahrlose Handhabung möglich. Das Wechseln der Lampe erfolgt stets zwangsläufig am stromlosen Teil, ohne daß, um diesen Zustand zu erreichen, vorher besondere Maßnahmen zu treffen wären. Der stromlose Zustand wird zwangsläufig mit dem mechanischen Lösen der Baueinheit vom Leuchtengehäuse herbeigeführt.

Die Baueinheit enthält vorteilhafterweise ein Stellmittel, welches Eingriffsmittel für ein mit dem Lampensockel fest verbundenes Teil sowie Rastmittel für eine lösbare Halterung in einem Außengehäuse des Leuchtenkörpers aufweist, und zwar derart, daß bei einem Drehen des Stellmittels der Lampensockel mit der Lampe axial verstellt wird. Dadurch kann eine optimale Fokussierung der Lampe in bezug auf den Reflektor erzielt werden.

Weitere vorteilhafte Ausgestaltungen ergeben sich aus der nachstehenden Beschreibung eines Ausführungsbeispiels der Erfindung.

Es zeigen:
Figur 1 eine zahnärztliche Arbeitsfeldleuchte in schaubildlicher Darstellung,
Figuren 2A/2B Einzelteile der in Figur 1 dargestellten Leuchte in einer Explosionsdarstellung.

Die Figur 1 zeigt in einer schaubildlichen Darstellung eine zahnärztliche Arbeitsfeldleuchte mit einem an einen nicht dargestellten Wand- oder Deckentragarm befestigbaren Tragbügel 1, an dem über eine horizontale Schwenkachse 2 mit Hilfe seitlich angeordneter Griffe 3 ein allgemein mit 4 bezeichneter Leuchtenkörper schwenkbar angeordnet ist. Der Leuchtenkörper 4 umfaßt einen nach vorne, d.h. in Beleuchtungsrichtung, offenen Glasreflektor 5, welcher mittels eines Trägerteils 6 schwenkbar mit dem Tragbügel 1 verbunden ist.

Wie aus Figur 2A ersichtlich, besteht das bügelartig gestaltete Reflektorträgerteil 6 aus zwei Hälften, einem vorderen Teil 7, mit einem zentrisch angeordneten zylindrishes Außengehäuse 8 und beidseitig daran befestigten Seitenarmen 9, und einer rückwärtigen Hälfte 10, welche ein in das Außengehäuse 8 passendes Innengehäuse 11 enthält, an dem beidseitig Seitenarme 12 befestigt sind, die beim Zusammensetzen der Hälften teilweise in die Seitenarme 9 der vorderen Trägerhälfe eingreifen. Das zylindrisch ausgebildete Außengehäuse 8 enthält im vorderen Endbereich am Umfang eine Vielzahl von Nocken 13, die mit federnden Elementen 14 einer Lüfterkappe 15 zusammenwirken und im aufgesetzten Zustand eine die beiden Teile axial festlegende Schnappverbindung bilden.

Mit 16 ist ein Gehäuse zur Aufnahme eines elektrisch antreibbaren Lüfters 17 bezeichnet, welches am Außenumfang ein Trapezgewinde 18 aufweist, das mit entsprechenden, aus der Darstellung nicht ersichtlichen Eingriffsmitteln der Lüfterkappe 15 zusammenwirkt. Das Lüftergehäuse 16 ist mit Befestigungsbolzen 19 versehen, an denen ein die Lampe 20 aufnehmender Sockel 21 befestigbar ist.

Lüftergehäuse 16 mit Lüfter 17 und Lüfterkappe 15 bilden im montierten Zustand zusammen mit der Lampe 20 und dem Lampensockel 21 eine Baueinheit, die mittels der Schnappverbindung 13, 14 axial im Außengehäuse 8 der vorderen Trägerhälfte 7 rastbar und zum Auswechseln der Lampe axial leicht lösbar angeordnet ist. Die Schnappverbindung ist so gestaltet, daß die Lüfterkappe im gerasteten Zustand gedreht werden kann. Über den Eingriff mit dem Trapezgewinde 18 kann bei einer Drehung der Lüfterkappe 15 das Lüftergehäuse 16 und damit der an diesem befestigte Lampensockel axial verschoben werden, wodurch sich eine optimale Einstellung des Lampenbrennfleckes in bezug auf den Reflektor erzielen läßt.

Die elektrische Versorgung der Lampe 20 erfolgt über elektrische Schleifkontaktelemente 22, welche in beidseitig des Innengehäuses 11 angeordnete Ausnehmungen 23 sowie in den Seitenarmen 12 der rückwärtigen Trägerhälfte 10 gehaltert sind. Die Schleifkontaktelemente 22 sind mit Stromschienen 24 versehen, die mit federnden Kontaktflächen 25 im Lampensockel 1 korrespondieren. Die Anordnung ist so getroffen, daß bei der zuvor geschilderten Längsverschiebbarkeit des Lüftergehäuses und damit des Lampensockels innerhalb des Verstellweges eine Kontaktierung gewährleistet ist. Die Kontaktelemente 22 sind mit den Enden elektrischer Zufuhrleitungen 26 verbunden, die in dem durch die beiden Trägerhälften gebildeten Hohlraum des einen Seitenarmes verlegt und über das Schwenkgelenk in den Tragbügel geführt sind. Die elektrische Versorgung des Lüfters 17 kann über separate, nicht dargestellte weitere Leitungen erfolgen, die ebenfalls in einem der Seitenarme geführt und über Durchbrechungen im Lampensockel 21 an den Lüfter 17 herangeführt sind.

Mit 27 sind zwei Abdeckplättchen bezeichnet, die nach Montage der beiden Trägerhälften 7 und 10 die für die Montage notwendige Ausnehmung 28 in der vorderen Trägerhälfte 7 abdecken, wodurch das Außengehäuse 8 am Umfang völlig geschlossen ist.

Mit 30 ist ein Blendring bezeichnet, der im montierten Zustand etwa im Bereich der Lampenwendel zu liegen kommt und einerseits als Hitzeschutz und andererseits zum Ausblenden von Streustrahlen, die im Bereich der Reflektoraußenkante entstehen, dient. Der Blendring 30 ist mit Hilfe von Halteelementen 31 im Innengehäuse 11 axial verschiebbar, jedoch gegen Verdrehung gesichert, befestigt.

Aus Figur 2B ist ersichtlich, daß der mit einer zentrischen Bohrung 32 versehene Reflektor 5 durch zwei durch Verschraubung verbindbare Teile 33, 34, unter Zwischenlage eines O-Ringes 35, fixiert werden kann. Das als Schraubring ausgebildete Teil 34 enthält am Umfang eine Vielzahl von Nocken 35, die mit federnden Elementen 36 eines Stellringes 37 korrespondieren und im montierten Zustand eine die Teile 34 und 37 axial festlegende, aber gegeneinander verdrehbare Schnappverbindung, ähnlich der Positionen 15 und 8 (Figur 2A), bilden. Mit 38 ist eine im montierten Zustand die Lampe 20 wenigstens konzentrisch teilweise umgebende Blende bezeichnet, die von Halteelementen 39 getragen wird, welche in längs verlaufenden Führungsnuten 40 im Halteteil 33 des Reflektors geführt sind. An den Halteelementen 39 ist ein Gewindebolzen 41 befestigt, der mit einer am Stellring 37 angeordneten Gewindemutter 43 korrespondiert. Im montierten Zustand, wenn also die Teile 33 und 34 miteinander verschraubt sind und der Stellring 37 auf den Schraubring 34 aufgeschnappt ist, kann durch Verdrehen des Stellringes 37 die Blende 38 längsverstellt werden, wodurch in bekannter Weise die Helligkeit des erzeugten Lichtfleckes variiert werden kann.

Zur Halterung des Reflektors 5 am Reflektorträger 3 sind die beiden vorderen Seitenarme 9 (Fig. 2A) mit entsprechenden Halteklauen 44, 44a versehen.

Zwischen Reflektor 5 und dem Außengehäuse 8 ist ein zylindrisches Glasrohr 45 angeordnet, dessen Außendurchmesser im wesentlichen dem Außendurchmesser des Außengehäuses 8 entspricht und welches dem Reflektor zugewandt auf einen entsprechend ausgebildeten Bund 46 des Halteteils 33 aufgeschoben und an der vorderen Trägerhälfte 7 durch entsprechend am Umfang angeordnete Führungsnasen 47 zentriert wird. Das Glasrohr 45 besteht vorzugsweise aus Sicherheitsglas und ist für sichtbares Licht durchlässig, dagegen für im Infrarotbereich liegende Strahlung absorbierend bzw. reflektierend. Hierzu kann entweder das Rohr aus einem entsprechenden Material gefertigt oder auch mit einer entsprechenden Beschichtung versehen sein.

Aus der vorstehend beschriebenen Konstruktion ergibt sich, daß die wärmeerzeugende Lampe 20, die vorzugsweise eine Halogenlampe sein kann, mit Ausnahme von Eintrittsöffnungen 48 stirnseitig der Lüfterkappe 15 und Austrittsöffnungen 49 stirnseitig des Stellringes 37 praktisch gegen unkontrollierte Wärmeabstrahlung abgeschirmt ist, indem durch die als Abschirmung dienenden, achsparallel zur Rotationssymmetrieachse des Reflektors verlaufenden zylindrischen Teile 45 und 8 eine gezielte Wärmeleiteinrichtung gebildet wird, die bewirkt, daß nur an der penvorderfläche, also an der Lüfterkappe 15 Luft in das System gelangen und an der gegenüberliegenden Seite, also am stirnseitigen Ende des Stellringes 37, aus diesem austreten kann. Mit diesem Wärmeleitsystem entsteht eine gewisse Kaminwirkung, die gegebenenfalls, d.h. wenn die Lampe länger in Betrieb ist, durch Einschalten des Lüfters 17 verstärkt werden kann.

Das Auswechseln der Lampe ist, wie bereits angesprochen, sehr leicht möglich, indem die beschriebene Baueinheit, bestehend aus den Teilen 14 bis 21, axial vom Gehäuse 8 abgezogen wird, wobei ein besonderer Vorteil darin besteht, daß nach Abnehmen der Baueinheit die Lampe spannungslos ist, wodurch keine zusätzlichen Sicherheitsmaßnahmen (Abschalten der Leuchte, primärseitig) erforderlich ist. Ein weiterer wesentlicher Vorteil ist darin zu sehen, daß, wenn das Glasrohr 45 ein Sicherheitsglas ist, keine zusätzlichen Sicherheitsmaßnahmen getroffen zu werden brauchen, die an sich bei Halogenlampen wegen des relativ hohen Innendruckes (≥ 10 bar) zu treffen wären, wozu bei Leuchten nach dem Stand der Technik ein zusätzlicher Explosionsschutz vorgesehen werden.

## Patentansprüche

1. Arbeitsfeldleuchte für die medizinische, insbesondere zahnmedizinische Praxis, bei der Lampensockel (21) mit Lampe (20) in einem Gehäuse (16) angeordnet sind und eine Baueinheit bilden, die von der Vorderseite der Leuchte in das Leuchtengehäuse (8, 11) einsetzbar und dort leicht lösbar zu haltern ist, wobei der Lampensockel (21) mit elektrischen Kontakten (25) versehen ist, die mit entsprechenden Gegenkontakten (24) im Leuchtengehäuse (8, 11) so zusammenwirken, daß mit dem Einsetzen der Baueinheit in das Gehäuse selbsttätig eine Kontaktierung und mit dem Lösen eine Trennung der elektrischen Kontakte (24, 25) erfolgt, **dadurch gekennzeichnet**, daß Lampensockel (21) und Leuchtengehäuse (8, 11) im wesentlichen achsparallel verlaufende Schleifkontakte und diesen entsprechende Gegenkontakte aufweisen und daß das Gehäuse (16), welches Träger des Lampensockels (21) und eines elektrisch antreibbaren Lüfters (17) ist, rastend im Leuchtengehäuse (8, 11) gehaltert ist.

2. Arbeitsfeldleuchte nach Anspruch 1, bei der die Baueinheit mit einem Stellmittel (15) versehen ist, welches Eingriffsmittel für ein mit dem Lampensockel (21) fest verbundenes Teil (16) sowie Rastmittel für eine lösbare Halterung im Leuchtengehäuse (8, 11) aufweist, derart, daß bei einem Drehen des Stellmittels (15) der Lampensockel (21) mit der Lampe (20) axial verstellt wird.

3. Arbeitsfeldleuchte nach Anspruch 2, bei der das Lüftergehäuse (16) mit einem Außengewinde (18) versehen ist, in das ein Stellelement eingreift, welches an einer die Eintrittsöffnungen (48) enthaltenden Lüfterkappe (15) angeordnet ist und bei der das Leuchtengehäuse (8) und die Lüfterkappe (15) mit Rastmitteln (13, 14) versehen sind, welche die Lüfterkappe drehbar und axial rastbar derart haltern, daß bei Drehung der Lüfterkappe (15) das Lüftergehäuse (16) mit dem Lampensockel (21) in axialer Richtung verstellt wird.

4. Arbeitsfeldleuchte nach Anspruch 3, bei der das Leuchtengehäuse (8, 11) mit quer zur Längsachse verlaufenden Seitenarmen (9, 10) versehen ist, an deren Enden Haltemittel für eine schwenkbare Halterung des Leuchtenkörpers (4) an einem Tragbügel (1) angeordnet sind.

5. Arbeitsfeldleuchte nach Anspruch 4, bei der die Seitenarme (9, 10) bügelförmig gestaltet sind.

6. Arbeitsfeldleuchte nach Anspruch 1, bei der das Leuchtengehäuse (8) und zwei daran befestigte Seitenarme (9) eine vordere Trägerhälfte (7) und ein in das Leuchtengehäuse (8) einschiebbares Innengehäuse (11) und zwei daran befestigte Seitenarme (12) eine hintere Trägerhälfte (10) bilden, wobei die Seitenarme (9, 12) so gestaltet sind, daß sie im montierten Zustand teilweise ineinandergreifen und dabei einen Hohlraum (23) zur Führung elektrischer Leitungen (26) bilden.

7. Arbeitsfeldleuchte nach Anspruch 1, bei der der Reflektor (5) mit einer zentrischen Bohrung (32) versehen ist, an der er mit Hilfe einer Schraubfassung (33, 34) gefaßt ist, daß das vordere Fassungsteil (33) einen Bund (46) enthält, auf den das eine Ende des transparenten Abschnittes (45) aufgesetzt ist, deren anderes Ende mit dem Gehäuse (8) des nichttransparenten Abschnittes verbindbar ist, und daß das rückwärtige Fassungsteil (34) mit Stellmitteln (37) zum axialen Verstellen einer die Lampe (20) unmittelbar umgebenden Blende (38) versehen ist, mit deren Hilfe, unter Beibehaltung des Abstandes von Lampe (20) und Reflektor (5), die Lichtstrahlen zum Zwecke einer Änderung der Helligkeit des Beleuchtungsfeldes wenigstens teilweise abschirmbar sind.

## Claims

1. Workplace light for medical practice, in particular dental practice, in which the lamp base (21) and lamp (20) are arranged in a housing (16) and form a constructional unit, which can be placed into the light housing (8, 11) from the front side of the light and is to be held there in a manner such that it can be easily detached, with the lamp base (21) being provided with electrical contacts (25), which cooperate with corresponding counter-contacts (24) in the light housing (8, 11) in such a way that contact takes place automatically upon insertion of the constructional unit into the housing, and disconnection of the electrical contacts (24, 25) takes place automatically upon detachment, characterised in that lamp base (21) and light housing (8, 11) have sliding contacts, which extend in a manner such that they are substantially axially parallel, and corresponding counter-contacts, and in that the housing (16), which is the carrier of the lamp base (21) and an electrically operated fan (17), is held in a locking manner in the light housing (8, 11).

2. Workplace light according to claim 1, in which the constructional unit is provided with positioning means (15), which have engaging means for a portion (16) which is securely connected to the lamp base (21), as well as locking means for detachable holding in the light housing (8, 11), in such a way that if the positioning means (15) are rotated, the lamp base (21) together with the lamp (20) is axially adjusted.

3. Workplace light according to claim 2, in which the fan housing (16) is provided with an external thread (18) into which engages a positioning element, which is arranged on a fan cap (15) which contains inlet openings (48), and in which workplace light the light housing (8) and the fan cap (15) are provided with locking means (13, 14), which hold the fan cap in a manner such that it can be rotated and axially locked, in such a way that if the fan cap (15) is rotated, the fan housing (16) together with the lamp base (21) is adjusted in the axial direction.

4. Workplace light according to claim 3, in which the light housing (8, 11) is provided with lateral arms (9, 10) which extend transversely with respect to the longitudinal axis and at the ends of which are arranged holding means for holding the lighting unit (4) at a bracket (1) in a manner 5 such that it can be pivoted.

5. Workplace light according to claim 4, in which the lateral arms (9, 10) are shaped in a hoop-like manner.

6. Workplace light according to claim 1, in which the light housing (8) and two lateral arms (9) secured thereto form a front carrier half (7), and an internal housing (11), which can be pushed into the light housing (8), and two lateral arms (12) secured thereto form a rear carrier half (10), with the lateral arms (9, 12) being shaped in such a way that they engage partially in each other in the mounted state and thereby form a hollow space (23) for guiding electrical lines (26).

7. Workplace light according to claim 1, in which the reflector (5) is provided with a central bore (32), at which it is gripped with the aid of a screwed lamp-socket (33, 34), in that the front socket portion (33) contains a collar (46) on which is mounted the one end of the transparent section (45), the other end of which can be connected to the housing (8) of the non-transparent section, and in that the rear socket portion (34) is provided with positioning means (37) for axially adjusting a screen (38) which directly surrounds the lamp (20) and with the aid of which, whilst retaining the distance between lamp (20) and reflector (5), the light rays can be screened at least partially in order to alter the brightness of the lighting field.

## Revendications

1. Lampe d'éclairage de la zone de travail pour l'exercice de la médecine, notamment de la médecine dentaire, dans laquelle le culot (21) de la lampe comportant la lampe (20) est monté dans un boîtier (16) et forme un module qui peut être introduit depuis la face avant de la lampe d'éclairage dans le boîtier (8, 11) d'éclairage et qui peut y être fixé de manière facilement amovible, le culot (21) de la lampe étant muni de contacts (25) électriques qui coopèrent avec des contacts (26) antagonistes correspondants, situés dans le boîtier (8, 11) d'éclairage, de manière qu'il s'effectue automatiquement un contact par l'introduction du module dans le boîtier et, par son détachement, une séparation des contacts (24, 25) électriques, caractérisée en ce que le culot (21) de la lampe et le boîtier (8, 11) d'éclairage comportent des contacts frottants s'étendant sensiblement parallèlement à un axe et des contacts antagonistes leur correspondant et en ce que le boîtier (16), qui est le support du culot (21) de la lampe et d'un ventilateur (17) pouvant être entraîné électriquement, est retenu par encliquetage dans le boîtier (8, 11) d'éclairage.

2. Lampe d'éclairage de la zone de travail suivant la revendication 1, dans laquelle le module est muni d'un moyen (15) de réglage, qui comporte des moyens d'engrènement pour une pièce (16) reliée de manière fixe au culot (21) de la lampe ainsi que des moyens d'encliquetage pour une fixation amovible située dans le boîtier (8, 11) d'éclairage, de sorte que, lorsque l'on fait tourner le moyen (15) de réglage, le culot (21) de la lampe comportant la lampe (20) est déplacé axialement.

3. Lampe d'éclairage de la zone de travail suivant la revendication 2, dans laquelle le boîtier (16) du ventilateur est muni d'un filetage (18) dans lequel engrène un élément de réglage qui est monté sur un cache (15) de ventilateur comportant les ouvertures (48) d'entrée et dans laquelle le boîtier (8) d'éclairage et le cache (15) de ventilateur sont munis de moyens (13, 14) d'encliquetage qui retiennent le cache de ventilateur tout en lui permettant de tourner et d'être encliqueté axialement, de manière que, lorsque l'on fait tourner le cache (15) de ventilateur, le boîtier (16) du ventilateur comportant le culot (21) de la lampe est déplacé dans la direction axiale.

4. Lampe d'éclairage de la zone de travail suivant la revendication 3, dans laquelle le boîtier (8, 11) d'éclairage est muni de bras (9, 10) latéraux qui s'étendent transversalement à l'axe longitudinal et aux extrémités desquels il est disposé des moyens de maintien pour fixer avec possibilité de basculement l'élément (4) d'éclairage à un étrier (1) de support.

5. Lampe d'éclairage de la zone de travail suivant la revendication 4, dans laquelle les bras (9, 10) latéraux sont en forme d'étrier.

6. Lampe d'éclairage de la zone de travail suivant la revendication 1, dans laquelle le boîtier (8) d'éclairage et deux bras (9) latéraux qui lui sont fixés forment une moitié (7) avant de support et un boîtier (11) intérieur pouvant être enfilé dans le boîtier (8) d'éclairage et deux bras (12) latéraux qui sont fixés au boîtier (11) intérieur forment une moitié (10) arrière de support, les bras (9, 12) latéraux étant réalisés de manière à s'interpénétrer partiellement à l'état monté et à former alors une cavité (23) servant à faire passer des conducteurs (26) électriques.

7. Lampe d'éclairage de la zone de travail suivant la revendication 1, dans laquelle le réflecteur (5) est muni d'un trou (32) central par lequel il est saisi au moyen d'une douille (33, 34) filetée, caractérisé en ce que la pièce (33) avant de douille comporte un collet (46) sur lequel l'une des extrémité du tronçon (45) transparent est enfilée, l'autre extrémité pouvant être reliée au boîtier du tronçon non transparent, et en ce que la pièce (34) arrière de douille est munie de moyens (37) de réglage pour déplacer axialement un diaphragme (38) qui entoure directement la lampe (20) et à l'aide duquel, tout en conservant la distance de la lampe (20) au réflecteur (5) les faisceaux lumineux peuvent être au moins partiellement supprimés en vue de faire varier la luminosité de la zone d'éclairage.
